# EUROPÄISCHE PATENTSCHRIFT

(11) **EP 3 093 583 B1**
(45) Veröffentlichungstag und Bekanntmachung des Hinweises auf die Patenterteilung: **25.10.2023**
(21) Anmeldenummer: 16169376.7
(22) Anmeldetag: 12.05.2016
(51) Int. Cl.: F25B 9/00, F25B 47/02, F25B 25/00

(54) **VERFAHREN UND VORRICHTUNG ZUM ABTAUEN EINES VERDAMPFERS EINER KÄLTEANLAGE SOWIE VERWENDUNG DER ABTAUVORRICHTUNG ALS KALORIMETER**
METHOD AND DEVICE FOR DEFROSTING AN EVAPORATOR OF A REFRIGERATION INSTALLATION AND USE OF THE DEFROSTING DEVICE AS CALORIMETER
PROCEDE ET DISPOSITIF DE DECONGELATION D'UN EVAPORATEUR D'UNE INSTALLATION FRIGORIFIQUE ET UTILISATION DU DISPOSITIF DE DECONGELATION COMME CALORIMETRE

(30) Priorität: 12.05.2015 DE 102015107423
(43) Veröffentlichungstag der Anmeldung: 16.11.2016
(73) Patentinhaber: Meyer, Friedhelm, 35108 Allendorf (Eder) (DE)
(72) Erfinder: Meyer, Friedhelm, 35108 Allendorf (Eder) (DE); Frisch, Thomas, 59320 Ennigerloh-Westkirchen (DE); Koch, Thorsten, 35116 Hatzfeld, Reddighausen (DE)
(74) Vertreter: Klingseisen, Franz

(56) Entgegenhaltungen:
- DE-A1- 10 360 349
- GB-A- 998 719
- US-A- 2 693 682

## Beschreibung

Die Erfindung betrifft ein Verfahren und eine Vorrichtung zum Abtauen eines als Luftkühler dienenden Verdampfers einer Kälteanlage, wobei der Verdampfer beispielsweise zum Kühlen von Kühlmöbeln, Kühlräumen oder Tiefkühlzellen eingesetzt werden kann. Weiterhin betrifft die Erfindung die Verwendung der Abtauvorrichtung bei Kühlmöbeln als Kalorimeter.

An dem als Luftkühler dienenden Verdampfer einer Kälteanlage kondensiert Luftfeuchtigkeit, sodass nach gewissen Betriebszeiten unterhalb des Gefrierpunktes der Verdampfer vereist und abgetaut werden muss, damit die Kühlleistung aufrechterhalten werden kann. Hierzu ist es bekannt, den Kühlprozess zu unterbrechen und den Verdampfer beispielsweise mittels elektrischer Heizstäbe abzutauen, die zwischen den Kältemittel führenden Rohrleitungen des Verdampfers angeordnet sind. Bekannt ist auch, am Verdampfer eine Heißgasbeaufschlagung durch Kreislaufumkehr des Kältekreises vorzusehen, oder den Verdampfer mittels eines separaten Wärmeträgerkreislaufs abzutauen, dessen Rohrleitungen zwischen den Kältemittel führenden Rohrleitungen des Verdampfers angeordnet sind.

GB 998,719 A beschreibt einen Kältekreis mit Mitteln zum Abtauen von Eis, wobei eine in dem Verdampfer in Windungen durch einen Stapel von plattenförmigen Lamellen geführte Rohrleitung von Kältemittel durchströmt wird und innerhalb der Kältemittelleitung ein Innenrohr für das zum Abtauen vorgesehene Wärmeträgermedium vorgesehen ist, das über radiale Rippen im Zwischenraum zwischen Innen- und Außenrohr mit dem Außenrohr in wärmeleitendem Kontakt steht.

Der Erfindung liegt die Aufgabe zugrunde, den Abtauvorgang an einem Verdampfer eines Kältekreises bei einfachem Aufbau zu verbessern.

Erfindungsgemäß werden die Kältemittel führenden Rohrleitungen des Verdampfers zumindest teilweise bzw. abschnittsweise mit einem Rohrmantel umgeben, durch den ein Wärmeträgermedium längs der Oberfläche der Kältemittel führenden Rohrleitungen während des Abtauvorgangs entlanggeführt wird.

Dadurch, dass die Kältemittel führende Rohrleitung des Verdampfers über ihre Längsabmessung in einem engen Wärmeleitkontakt mit dem Wärmeträgermedium während des Abtauvorgangs steht, wird eine gleichmäßige Temperaturverteilung im Verdampfer während des Abtauvorgangs erreicht und es werden zu hohe lokale Temperaturen während der Abtauung vermieden, wie sie beispielsweise bei einer mit elektrischen Heizstäben arbeitenden Abtauheizung auftreten können.

Bei einem Verfahren zum Abtauen eines als Luftkühler dienenden Verdampfers eines Kältekreises insbesondere für Kühlmöbel und Kühlräume wird eine Reif- oder Eisbildung am Verdampfer durch ein Wärmeträgermedium abgetaut, das durch einen Abtaukreis geführt und zum Abtauen aufgeheizt wird, während der Kühlprozess des Kältekreises des Verdampfers abgeschaltet ist, wobei das Wärmeträgermedium des Abtaukreises im Abtaubetrieb wenigstens abschnittsweise längs des Außenumfangs der Kältemittelleitungen im Verdampfer geführt wird.

Dabei kann das Wärmeträgermedium abschnittsweise über die Längserstreckung der Kältemittelleitungen und/oder auch abschnittsweise um den Umfang der Kältemittelleitungen geführt werden.

Um das Wärmeträgermedium des Abtaukreises zumindest abschnittsweise längs den Kühlmittelleitungen im Verdampfer zu führen, wird ein Hohlraum auf dem Außenumfang der Kältemittelleitungen ausgebildet, durch den das Wärmeträgermedium geführt wird.

Vorteilhafterweise wird während des Kühlbetriebes die Strömung des Wärmeträgermediums im Abtaukreis unterbrochen und während des Abtaubetriebs die Strömung des Kältemittels in der Kältemittelleitung unterbrochen.

Der Ventilator wird während des Abtaubetriebs zweckmäßigerweise abgestellt, sodass die Wärme des Wärmeträgermediums nur über Wärmeleitkontakt der Rohrwände an die vereisten Lamellen des Verdampfers geleitet wird.

Bei einer Vorrichtung zum Abtauen eines als Luftkühler dienenden Verdampfers eines Kältekreises in Kühlmöbeln oder Kühlräumen ist ein Ventilator zum Blasen von zu kühlender Luft durch den Verdampfer vorgesehen, wobei die Rohrleitungen des Kältemittels und des Wärmeträgermediums durch den Verdampfer geführt sind und eine Rohrummantelung wenigstens teilweise bzw. abschnittsweise um ein Innenrohr ausgebildet ist, das einen Hohlraum am oder um das Innenrohr bildet, sodass sich ein guter Wärmeleitkontakt zwischen Rohrleitung und umgebendem Hohlraum ergibt.

Vorzugsweise werden auf dem Außenumfang des Außenrohres Lamellen in wärmeleitendem Kontakt mit dem Außenrohr vorgesehen, durch die Luft vom Ventilator geblasen wird.

Zweckmäßigerweise wird das Innenrohr des Verdampfers in Windungen durch einen Stapel von plattenförmigen Lamellen geführt und das Außenrohr nur im Bereich von geraden Abschnitten des Innenrohrs vorgesehen, sodass sich im Wesentlichen parallel zueinander liegende äußere Rohrabschnitte ergeben, an deren Enden die Bögen des in Windungen gelegten Innenrohres vorstehen.

Es kann aber auch das in Windungen durch den Verdampfer geführte Innenrohr über seine gesamte Länge einschließlich Bögen von dem Außenrohr umgeben sein.

In dem das Innenrohr umgebenden Hohlraum wird vorteilhafterweise wenigstens ein wärmeleitendes Distanzelement vorgesehen, um den Wärmeleitkontakt zwischen Innen- und Außenrohr zu verbessern.

Ein solches Distanzelement kann zweckmäßigerweise als gewelltes Blech ausgebildet sein, das im Hohlraum sowohl an dem Innenumfang des Außenrohres als auch auf dem Außenumfang des innenrohres anliegt.

Der beschriebene Aufbau einer Abtauvorrichtung eines Luftkühlers kann vorteilhafterweise als Kalorimeter bei einem Kühlmöbel verwendet werden, bei dem die zu kühlende Luft vom Ventilator durch die hohlen Wände des Kühlmöbels so geleitet wird, dass die kühle Luft die offene Oberseite des Kühlmöbels überstreicht.

Wenn bei einem solchen Kühlmöbel der Ventilator abgeschaltet wird und die Strömung des Kältemittels durch den Kältekreis wie im Kältebetrieb durch den Betrieb des Verdichters aufrechterhalten wird, während gleichzeitig das Wärmeträgermedium durch den Abtaukreis strömt und erwärmt wird, kann dieser Betrieb so eingestellt werden, dass ein Gleichgewicht entsteht zwischen am Abtaukreis zugeführter Wärmemenge einerseits und konstanter Temperatur des Kältemittels im Kältekreis andererseits. Hierdurch kann bei Erreichen dieses Gleichgewichts anhand der zugeführten Wärmemenge die Leistung des Verdampfers in einfacher Weise ermittelt werden.

Beispielsweise Ausführungsformen der Erfindung werden nachfolgend anhand der Zeichnung näher erläutert. Es zeigen
- Fig. 1: schematisch einen Kältekreis mit einem ein Wärmeträgermedium führenden Abtaukreis,
- Fig. 2: schematisch ein Kühlmöbel mit einem Verdampfer als Luftkühler,
- Fig. 3: den Abtaukreis nach Fig. 1 mit einer schematisch wiedergegebenen erfindungsgemäßen Abtauheizung,
- Fig. 4: eine schematische Detailansicht der erfindungsgemäßen Abtauheizung,
- Fig. 5: eine Schnittansicht zu Fig. 4,
- Fig. 6: eine Draufsicht auf eine Rohrleitungsführung in einem Verdampfer mit der erfindungsgemäßen Abtauheizung,
- Fig. 7: eine Stirnansicht der Rohrleitungsanordnung von unten in Fig. 6,
- Fig. 8: im Querschnitt eine Ausführungsform mit Wärmeübertragungselement zwischen Innenrohr und Außenrohr,
- Fig. 9, 9a: eine andere Anordnung zwischen Innen- und Außenrohr,
- Fig. 10: eine schematische Schnittansicht durch eine Rohrleitung bei einer weiteren Ausführungsform des Verdampfers, und
- Fig. 11: ein Messprotokoll zur Erläuterung des Betriebs bei einer kalorimetischen Messung.

Fig. 1 zeigt einen Kältekreis K mit einem Verdichter 1, von dem eine Heißgasleitung 2 zu einem Verflüssiger, beispielsweise einem Plattenwärmeübertrager 3 führt. Mit 4 ist eine Kondensatleitung und mit 5 ein Kältemittelsammler bezeichnet, von dem aus eine Rohrleitung 6 zu einem Expansionsventil 7 führt. Das im Expansionsventil entspannte Kältemittel strömt in der Leitung 6 durch einen Verdampfer 8, an dem ein Ventilator 80 vorgesehen ist, der Luft durch ein Paket von Lamellen 8.1 bläst.

Bei dem dargestellten Ausführungsbeispiel ist in der Heißgasleitung 2 ein Wärmeübertrager 9 vorgesehen, durch den Wärme auf einen ein Wärmeträgermedium wie z.B. Sole führenden Kreis V vom Hochdruckkältemittel übertragen wird, um das vom Verdichter kommende Heißgas vor dem Eintritt in den Verflüssiger 3 zu kühlen.

Mit A ist in Fig. 1 ein Abtaukreislauf mit einer Zirkulationspumpe 20 und einer Heizeinrichtung 21 für das den Abtaukreislauf A durchströmende Wärmeträgermediums, z.B. Sole, bezeichnet. Von der Zirkulationspumpe 20 strömt das Wärmeträgermedium über eine Vorlaufleitung 22 durch den Lamellenbereich 8.1 des Verdampfers 8 parallel zur Kältemittelleitung 6 und über eine Rücklaufleitung 23 zurück zur Zirkulationspumpe 20. Mit 24 ist ein Sicherheitsventil und mit 25 ein Ausdehnungsgefäß im Abtaukreis A bezeichnet.

Bei dieser bekannten Anordnung nach Fig. 1 wird der Verdichter 1 des Kältekreises K abgeschaltet, wenn durch geeignete Sensoren am Verdampfer 8 ein bestimmter Grad an Reif- oder Eisbildung festgestellt wird, worauf nach Abschalten des Kältekreises K die Zirkulationspumpe 20 mit Heizeinrichtung 21 im Abtaukreislauf A eingeschaltet wird, sodass durch die Heizeinrichtung 21 erwärmtes Wärmeträgermedium durch den Lamellenbereich 8.1 des Verdampfers 8 strömt, um diesen zu erwärmen und das Eis abzutauen. Wenn durch Sensoren ein ausreichender Abtauvorgang festgestellt ist, wird der Abtaukreislauf A durch Abschalten der Zirkulationspumpe 20 und der Heizeinrichtung 21 stillgelegt, worauf der Kältekreis K wieder den Betrieb aufnimmt, um über den von Reif und Eis befreiten Verdampfer 8 die den Verdampfer durchströmende Luft zu kühlen.

Fig. 2 zeigt schematisch in einem Querschnitt ein Kühlmöbel, wie es in Kaufhäusern zur Präsentation von Tiefkühlwaren verwendet wird. Mit 30 ist die äußere Isolierung eines im Querschnitt U-förmigen Gehäuses 31 bezeichnet, dessen Wände zur Ausbildung eines Kühlluftkreislaufs hohl ausgebildet sind, wobei im oberen Bereich der Seitenwände Luft-Aus- und Einlassschlitze 32 vorgesehen sind. Zwischen der inneren Bodenfläche und der Bodenisolierung ist der Verdampfer 8 angeordnet, durch den mittels des Ventilators 80 Luft geblasen wird. Durch Pfeile ist der Kühlluftkreislauf angedeutet. Mit 33 ist ein Absperrventil in der Kältemittelleitung 6 bezeichnet.

Der Verdampfer 8 kann auch an einer anderen Stelle in dem geschlossenen Bereich des Kühlluftkreislaufs innerhalb des Kühlmöbels angeordnet sein, bei dem die Kühlluftströmung zwischen den Luftschlitzen 32 den offenen oberen Bereich des Kühlmöbels überstreicht.

Fig. 3 zeigt einen erfindungsgemäß ausgestalteten Abtaukreislauf A, bei dem das Wärmeträgermedium des Abtaukreislaufs A eine Rohrummantelung 40 durchströmt, die im Lamellenbereich 8.1 des Verdampfers 8 die Kältemittelleitung 6 umgibt. Der übrige Abtaukreis A entspricht dem in Fig. 1.

Fig. 4 zeigt schematisch in einer Detailansicht den in Fig. 3 wiedergegebenen Aufbau der Abtauheizung.

Die von einem Wärmeträgermedium wie Sole durchströmte Rohrummantelung 40 ist auf dem Außenumfang mit den Lamellen 8.1 versehen. Durch die Kältemittel führende innere Rohrleitung 6 wird während des Kühlbetriebs die Sole im Hohlraum 41 der Rohrummantelung 40 gekühlt, wobei die Kühltemperatur auf die von Luft umströmte Rohrummantelung 40 und das von Luft durchströmte Lamellenpaket 8.1 übertragen wird.

Bei dieser Rohr-in-Rohr-Anordnung nach Fig. 4 bildet die Rohrummantelung 40 ein Außenrohr und die Kältemittelleitung 6 ein Innenrohr.

Die Kältemittelleitung 6 und die Rohrummantelung 40 bestehen vorzugsweise aus dem gleichen Material, um Spannungen zwischen Rohrummantelung und Kältemittelleitung an den Verbindungsstellen zu vermeiden, die durch unterschiedliche Längenausdehnungen bei den auftretenden Temperaturänderungen entstehen könnten. Vorzugsweise wird für die Kältemittelleitung 6 wie für die Rohrummantelung 40 Kupfer verwendet.

Die Lamellen 8.1 können plattenförmig ausgestaltet sein und sie sind mit Ausstanzungen versehen, in die die Rohrummantelung 40 eingesetzt wird. An den Ausstanzungen der Lamellen 8.1 kann ein bei 8.11 angedeuteter Kragen vorgesehen sein, durch den die Kontaktfläche zwischen Lamelle 8.1 und Rohrummantelung 40 vergrößert wird. Fig. 5 zeigt eine Stirnansicht des Aufbaus in Fig. 4.

Fig. 6 zeigt schematisch eine Ansicht eines Verdampfers 8 mit plattenförmigen beabstandeten Lamellen 8.1, durch die die Kältemittelleitung 6 in Windungen verläuft, die im Wesentlichen nur auf den geraden, durch das Lamellenpaket 8.1 sich erstreckenden Abschnitten von der Rohrummantelung 40 umgeben ist.

Am Eintritt des Kältemittels in den Verdampfer 8 ist in der Kältemittelleitung 6 ein Absperrventil 10 wiedergegeben.

Das Wärmeträgermedium des Abtaukreises A wird durch die Leitung 22 zugeführt, die in ein Verteilerrohr 42 mündet, von dem aus die Rohrummantelung 40 sich längs der Kältemittelleitung 6 erstreckt. Im Bereich der Windungsbögen 6a der Kältemittelleitung 6 verläuft die Rohrummantelung 40 beispielsweise in Bögen 40a zwischen den geraden Abschnitten der Kältemittelleitung 6, ohne dass die Kältemittelleitung 6 ummantelt wird. In gleicher Weise verläuft im Bereich der Bogenführung 6a die Kältemittelleitung 6 außerhalb der Rohrummantelung 40.

Am Austritt des Wärmeträgermediums aus der Rohrummantelung 40 ist ein Sammelrohr 43 vorgesehen, von dem aus die Leitung 23 (Fig. 3) zur Heizeinrichtung und zur Pumpe im Abtaukreis A führt.

Am Austritt des Kältemittels aus dem Verdampfer 8 kann in Fig. 6 ein Sammelrohr 6.1 vorgesehen sein, in das die einzelnen Kältemittelleitungen 6 von mehreren Lagen von Kältemittelleitungen münden. Von dem Sammelrohr 6.1 aus verläuft die Kältemittelleitung 6 in Fig. 6 zum Verdichter 1.

Fig. 7 zeigt schematisch eine Stirnansicht der Anordnung in Fig. 6 von unten, wobei beispielsweise drei Lagen der Kältemittelleitung 6 in Windungen übereinander liegen. Der Übersichtlichkeit halber ist die Rohrummantelung 40 durch eine gestrichelte Linie wiedergegeben, während die Bögen 40a der Rohrummantelung zwischen Windungssträngen der Kältemittelleitung 6 durch ausgezogene Linien wiedergegeben sind.

In gleicher Weise sind die Bögen 6a der Kältemittelleitung 6 durch ausgezogene Linien wiedergegeben und der weitere Verlauf der Kältemittelleitung durch gestrichelte Linien.

Es ist auch möglich, die Rohrummantelung 40 längs der Bögen 6a der Kältemittelleitung 6 zu führen, sodass die gesamte durch den Verdampfer verlaufende Kältemittelleitung 6 von der Rohrummantelung 40 umgeben ist. Hierbei kann im Bereich der Bögen die Kältemittelleitung 6 am Innenumfang der Rohrummantelung 40 anliegen, wie dies Fig. 9 und 9a zeigt

Fig. 9a zeigt eine Draufsicht, wobei zwischen Bogen 40a und geradem Abschnitt der Rohrummantelung 40 eine Lamelle 8.1 angeordnet ist. Die Rohrummantelung 40 kann zusammen mit der innenliegenden Kältemittelleitung 6 gebogen werden.

Bei der Ausführungsform nach den Fig. 6 und 7 können die Bögen 6a auf die geraden Abschnitte der Kältemittelleitung 6, die von der Rohrummantelung umgeben sind, aufgelötet werden, sodass bei der Herstellung des Verdampfers die Rohrummantelung 40 auf einen geraden Abschnitt der Kältemittelleitung 6 aufgeschoben und an den Stirnseiten zur Abdichtung auf dem Umfang der Kältemittelleitung 6 verlötet wird, worauf auf die einzelnen ummantelten Abschnitte der Kältemittelleitung 6 die Bögen 6a angelötet werden.

Zum Abtauen des Verdampfers 8 wird der Kältekreis K unterbrochen und der Abtaukreis A in Betrieb gesetzt, worauf das durch die Heizeinrichtung 21 erwärmte Wärmeträgermedium wie Sole den Abtauvorgang einleitet, wobei über die Rohrummantelung 40 die Lamellen 8.1 des Verdampfers 8 durch die durch den Hohlraum 41 der Rohrummantelung 40 strömende Sole erwärmt werden.

Hierbei wird das Kältemittel in der Kältemittelleitung 6 im Verdampfer 8 erwärmt, das nach Wiederaufnahme des Kühlbetriebs des Kältekreises K wieder auf eine niedrigere Temperatur gebracht wird. Während des Kühlbetriebes wird das Wärmeträgermedium bzw. die Sole in der Rohrummantelung 40 gekühlt, wobei die Lamellen 8.1 über das gekühlte Wärmeträgermedium auf die niedrige Temperatur des Luftkühlers bzw. Verdampfers gebracht werden.

Das Volumen des Wärmeträgermediums im Hohlraum 41 der Rohrummantelung 40 im Verdampfer 8 wird vorzugsweise gering gehalten, um beim Kühlbetrieb die Kühlwirkung an den Lamellen 8.1 zu begünstigen.

Vorzugsweise wird für den Betrieb des Kältemittelkreises K ein Kältemittel mit niedrigem spezifischem Volumen verwendet.

Im Abtaukreis A kann vor dem Eintritt des Wärmeträgermediums in den Verdampfer 8 und am Austritt aus dem Verdampfer ein Absperrventil vorgesehen sein, damit während des Kühlbetriebs eine Strömung des Wärmeträgermediums im Abtaukreis A verhindert werden kann.

Die Wärmeübertragung zwischen Kältemittelleitung 6 und Rohrummantelung 40 während des Kühlbetriebs kann durch wärmeleitende Distanzelemente im Hohlraum 41 zwischen Kältemittelleitung 6 und Rohrummantelung 40 verbessert werden.

Als Beispiel ist in Fig. 8 ein gewelltes Blech 44 im Hohlraum 41 in einer Querschnittsansicht wiedergegeben, das auf dem Innenumfang der Rohrummantelung 40 und auf dem Außenumfang der Kältemittelleitung 6 anliegt. Hierdurch wird im Kühlbetrieb eine beschleunigte Temperaturabsenkung an den Lamellen 8.1 ermöglicht.

Fig. 9 zeigt eine Ausführungsform, bei der die Kältemittelleitung 6 am Innenumfang der Rohrummantelung 40 anliegt. Auch bei dieser Ausführungsform wird während des Kühibetriebs die Wärmeübertragung von der Kältemittelleitung 6 auf die Rohrummantelung 40 verbessert. Bei dieser Anordnung ist die Kältemittelleitung 6 nur teilweise auf dem Umfang von dem Hohlraum 41 umgeben.

Fig. 10 zeigt schematisch eine andere Ausführungsform der Rohrleitungsanordnung im Verdampfer 8, wobei im Gegensatz zu der vorher beschriebenen Ausführungsform das Kältemittel durch den Hohlraum 61 einer Kältemittelleitung 60 strömt, innerhalb von der eine das Wärmeträgermedium führende Rohrleitung 22 des Abtaukreises A verläuft. Bei dieser Rohr-in-Rohr-Anordnung werden im Kühlbetrieb die auf dem Außenrohr 60 angeordneten Lamellen 8.1 effektiver gekühlt, während im Abtaubetrieb die Wärme des in der innen angeordneten Rohrleitung 22 strömenden Wärmeträgermediums über das Kältemittel im Hohlraum 61 auf die Lamellen 8.1 übertragen werden muss.

Auch bei der Rohranordnung nach Fig. 10 können die Ausführungsformen nach Fig. 8 und 9 vorgesehen werden.

Bei der Anordnung nach Fig. 10 bildet die Kältemittelleitung 60 das Außenrohr und die das Wärmeträgermedium führende Rohrleitung 22 das Innenrohr.

Die beschriebene Bauform eines Verdampfers mit wenigstens abschnittsweise ummantelter Kältemittelleitung 6 oder von der Kältemittelleitung 60 ummantelter Soleleitung 22 (Fig. 10) kann als Kalorimeter verwendet werden. Hierbei wird der Kältekreis beispielsweise mit CO2 als Kältemittel bei abgeschaltetem Ventilator 80 im Kühlbetrieb betrieben, wobei der Verdampfer die durchgeströmte Luft zuvor auf z.B. minus 20° C gekühlt hat.

Während des weiteren Betriebs des Kältekreises K bei abgeschaltetem Ventilator 80 wird gleichzeitig durch die im Abtaukreis A erwärmte Sole gegengeheizt, wobei die erwärmte Sole durch die Rohrummantelung 40 (Fig. 4) bzw. durch das Innenrohr 22 in Fig. 10 strömt. Hierbei kann die Heizleistung durch die Heizeinrichtung 21 variiert werden, bis die Kältemitteltemperatur im Verdampfer im Wesentlichen konstant wird. Auf diese Weise wird ein Gleichgewicht zwischen zugeführter Wärme einerseits und Kältemitteltemperatur im Verdampfer andererseits einstellt. Die zugeführte Heizleistung kann über ein Wattmeter gemessen werden. Die Kältemitteltemperatur innerhalb des Verdampfers kann über eine Messeinrichtung ermittelt wird.

Sobald durch entsprechende Variation der Heizleistung das Gleichgewicht eingestellt ist, kann anhand der zugeführten Heizleistung die Kälteleistung des Verdampfers ermittelt werden, weil aufgrund des Gleichgewichts die zugeführte Heizleistung der Kälteleistung des Verdampfers entspricht.

In der Praxis sind bei Kälteanlagen in Kühlmöbeln die Angaben der Hersteller zur Verdampferleistung nicht einheitlich, sodass der Betreiber einer Kälteanlage bei Kühlmöbeln die Angaben zur Verdampferleistung nicht vergleichen kann. Auch ist er nicht in der Lage, ohne weiteres die Verdampferleistung zu überprüfen.

Um eine einfache Überprüfung der Verdampferleistung zu ermöglichen wird erfindungsgemäß die beschriebene Abtauvorrichtung als Kalorimeter eingesetzt.

Hierbei wird bei einem in Fig. 2 wiedergegebenen Kühlmöbel, bei dem der Verdampfer 8 in einem weitgehend geschlossenen Hohlraum angeordnet ist, der Ventilator 80 abgeschaltet, sodass insbesondere bei der Anordnung des Verdampfers 8 im Bodenbereich des Kühlmöbels keine Luftströmung durch den Verdampfer auftritt, allenfalls eine geringfügige konvektive Luftströmung, die eine kalorimetrische Messung nicht beeinflusst. Der Verdichter 1 fördert dabei weiterhin Kältemittel durch die Kältemittelleitung 6. Zugleich wird der Abtaukreis A eingeschaltet, sodass die Pumpe 20 durch die Heizeinrichtung 21 erwärmtes Wärmeträgermedium (z.B. Glykol) durch den Verdampfer 8 fördert.

Bei diesem gleichzeitigen Betrieb von Kältekreis und Abtaukreis bei abgeschaltetem Ventilator 80 kann ein Temperaturgleichgewicht eingestellt werden zwischen der durch den Abtaukreis zugeführten Wärmemenge durch erwärmtes Glykol als Wärmeträgermedium und der Kältemitteltemperatur im Verdampfer, wie dies in Fig. 11 anhand eines Messprotokolls wiedergegeben ist. Hierbei wird die Heizleistung der Heizeinrichtung 21 konstant gehalten, während der Verdampfer 1 weiterläuft und den Kühlbetrieb des Kältekreises aufrechterhält. Die Raumtemperatur in dem weitgehend geschlossenen Hohlraum, in dem der Verdampfer angeordnet ist, wird hierbei über eine gewisse Zeit konstant gehalten. Dies wird dadurch begünstigt, dass der weitgehend geschlossene Hohlraum einerseits mit einer Wärmeisolierung 30 (Fig. 2) und andererseits mit nur relativ kleinen Öffnungen in Form der Schlitze 32 versehen ist. Weiterhin wird die Temperatur des Kältemittels im Verdampfer konstant gehalten.

Im Einzelnen gibt Fig. 11 eine kalorimetrische Messung bei einer erfindungsgemäßen Abtauvorrichtung wieder, bei der CO₂ als Kältemittel im Innenrohr und Glykol als Wärmeträgermedium im Außenrohr des Verdampfers strömt. Hierbei zeigt
a) die Leistungsaufnahme des Verdichters knapp unter 800 Watt,
b) die durch die Heizung eingebrachte Wärmemenge in der Größenordnung von 1.900 bis 2.000 Watt,
c) die Temperatur von - 20°C in dem den Verdampfer umgebenden Hohlraum,
d) die Temperatur von - 30°C des im Verdampfer verdampfenden Kältemittels,
e) die Temperatur von etwa - 13°C des Wärmeträgermediums am Eintritt in den Verdampfer, und
f) die Temperatur von etwa - 23°C des Wärmeträgermediums am Austritt des Verdampfers.
g) Gibt den Verdampfungsdruck wieder.

Bei dem so eingestellten Betriebszustand kann anhand der leicht messbaren Heizleistung ermittelt werden, die der Verdampferleistung entspricht, wobei das Kältemittel im Verdampfer die zugeführte Wärmemenge aufnimmt.

Bei der Verwendung der Abtauvorrichtung als Kalorimeter wird von außen kein Wärme aufgenommen, weil der Hohlraum, in dem der Verdampfer 8 angeordnet ist, nach außen wärmeisoliert ist und die Luftblas- und Luftansaugöffnungen 32 bei abgeschaltetem Ventilator den Hohlraum auch gegenüber der Umgebung weitgehend abschließen. In diesem Zustand entspricht die zugeführte Wärmemenge durch den Abtaukreis der Wärmemenge der Kühlung durch das Kältemittel (vorzugsweise CO₂), dessen Temperatur während des Betriebs als Kalorimeter konstant gehalten wird.

## Patentansprüche

1. Verfahren zum Abtauen eines als Luftkühler dienenden Verdampfers (8) eines Kältekreises (K) mit Kältemittelleitungen (6), insbesondere in Kühlmöbeln und Kühlräumen, wobei eine Reif- oder Eisbildung am Verdampfer (8) durch ein Wärmeträgermedium abgetaut wird, das durch einen Abtaukreis (A) geführt und zum Abtauen aufgeheizt wird, während der Kühlprozess des Kältekreises (K) des Verdampfers (8) abgeschaltet ist,
**dadurch gekennzeichnet,**
**dass** das Wärmeträgermedium des Abtaukreises (A) im Abtaubetrieb durch einen die Kältemittel führenden Rohrleitungen des Verdampfers (8) wenigstens abschnittsweise umgebenden Rohrmantel längs der Oberfläche des Außenumfangs der Kältemittelleitungen (6) über ihre Längsabmessung hinweg im Verdampfer (8) geführt wird.

2. Verfahren nach Anspruch 1, wobei zumindest abschnittsweise auf der Kältemittelleitung (6) im Verdampfer (8) ein Hohlraum (41) ausgebildet wird, durch den das Wärmeträgermedium des Abtaukreises (A) geführt wird.

3. Verfahren nach Anspruch 1 oder 2, wobei während des Kühlbetriebs die Strömung des Wärmeträgermediums im Abtaukreis (A) unterbrochen wird und während des Abtaubetriebs das Wärmeträgermedium im Abtaukreis (A) zirkuliert, während die Strömung des Kältemittels in der Kältemittelleitung (6, 60) im Verdampfer (8) unterbrochen wird.

4. Vorrichtung zum Abtauen eines als Luftkühler dienenden Verdampfers (8) eines Kältekreises in Kühlmöbeln oder Kühlräumen, umfassend
einen Verdampfer (8),
einen Ventilator (80) zum Blasen von zu kühlender Luft durch den Verdampfer (8), einen an den Verdampfer (8) angeschlossenen Kältekreis (K) mit Kältemittelleitungen (6) und einen ein Wärmeträgermedium führenden Abtaukreis (A), dessen Rohrleitung durch den Verdampferbereich des Verdampfers (8) führt,
wobei im Verdampfer (8) wenigstens teilweise bzw. abschnittsweise eine Rohrummantelung (40, 60) um ein Innenrohr (6, 22) einer Kältemittelleitung des Kältekreises (K) ausgebildet ist, das einen Hohlraum (41, 61) um das Innenrohr (6, 22) bildet, der mit der Rohrleitung des Abtaukreises (A) zum Durchleiten des Wärmeträgermediums verbunden ist, und wobei in dem Hohlraum (41, 61) wenigstens ein wärmeleitendes Distanzelement (44) zwischen Innenrohr (6, 22) und Außenrohr (40, 60) vorgesehen ist.

5. Vorrichtung nach Anspruch 4, wobei auf dem Außenumfang des Außenrohres (40, 60) Lamellen (8.1) des Verdampfers (8) in wärmeleitendem Kontakt anliegen.

6. Vorrichtung nach Anspruch 4 oder 5, wobei das Innenrohr (6, 22) in Windungen durch einen Stapel von plattenförmigen Lamellen (8.1) geführt ist und das Außenrohr (40, 60) das in Windungen durch den Stapel von Lamellen verlaufende Innenrohr (6, 22) nur im Bereich von geraden Abschnitten umgibt.

7. Vorrichtung nach Anspruch 4 oder 5, wobei das in Windungen durch den Verdampfer geführte Innenrohr (6, 22) über seine gesamte Länge einschließlich von Bögen (6a) von dem Außenrohr (40, 60) umgeben ist.

8. Vorrichtung nach Anspruch 4, wobei als Distanzelement ein gewelltes Blech (44) in dem Hohlraum (41, 61) vorgesehen ist, das auf dem Innenumfang des Außenrohres (40, 60) und auf dem Außenumfang des innenrohres (6, 22) anliegt.

9. Verwendung der Vorrichtung nach Anspruch 4 als Kalorimeter, wobei der Verdampfer (8) in einem weitgehend geschlossenen und gegen Wärmeabgabe nach außen isolierten Hohlraum angeordnet ist, wie zum Beispiel bei einem Kühlmöbel, und wobei während des Betriebs des Kältekreises (K) der Ventilator (80) am Verdampfer (8) abgeschaltet und erwärmtes Wärmeträgermedium durch den Abtaukreis (A) geleitet wird, bis ein Gleichgewicht zwischen zugeführter Wärmemenge einerseits und durch Kältemittel im Verdampfer aufgenommene Wärmemenge andererseits eingestellt ist, während die Temperatur des Kältemittels im Wesentlichen konstant gehalten wird, worauf anhand der zugeführten Heizleistung für den Abtaukreis (A) der Vorrichtung die Kälteleistung des Verdampfers ermittelt wird.

## Claims

1. Method for defrosting an evaporator (8), serving as an air cooler, of a cooling circuit (K) with refrigerant lines (6), in particular in items of refrigeration equipment and cold storage rooms, wherein a build-up of frost or ice at the evaporator (8) is defrosted by a heat transfer medium which is guided through a defrosting circuit (A) and heated for defrosting, while the cooling process of the cooling circuit (K) of the evaporator (8) is switched off,
**characterised in that**
in defrosting operation, the heat transfer medium of the defrosting circuit (A) is guided through a cylinder guiding the refrigerant and surrounding, at least in sections, the piping of the evaporator (8) along the surface of the outer circumference of the refrigerant lines (6) over its longitudinal dimension in the evaporator (8).

2. Method according to claim 1, wherein a hollow space (41) is formed, at least in sections, on the refrigerant line (6) in the evaporator (8), through which space the heat transfer medium of the defrosting circuit (A) is guided.

3. Method according to claim 1 or 2, wherein, during the cooling operation, the flow of the heat transfer medium in the defrosting circuit (A) is interrupted and, during the defrosting operation, the heat transfer medium circulates in the defrosting circuit (A), while the flow of the refrigerant in the refrigerant line (6, 60) in the evaporator (8) is interrupted.

4. Device for defrosting an evaporator (8), serving as an air cooler, of a cooling circuit in items of refrigeration equipment or cold storage rooms, comprising
an evaporator (8),
a fan (80) for blowing air to be cooled through the evaporator (8), a cooling circuit (K) connected to the evaporator (8), with refrigerant lines (6) and a defrosting circuit (A) guiding a heat transfer medium, the piping of which circuit leads through the evaporating region of the evaporator (8),
wherein in the evaporator (8) a tube jacket (40, 60) is designed, at least partially or in sections, about an inner tube (6, 22) of a refrigerant line of the cooling circuit (K), forming a hollow space (41, 61) about the inner tube (6, 22) connected to the piping of the defrosting circuit (A) for guiding through the heat transfer medium, and wherein in the hollow space (41, 61) at least one heat-conducting distancing element (44) is provided between inner tube (6, 22) and outer tube (40, 60).

5. Device according to claim 4, wherein fins (8.1) of the evaporator (8) abut against the outer circumference of the outer tube (40, 60) in heat-conducting contact.

6. Device according to claim 4 or 5, wherein the inner tube (6, 22) is guided, in coils, through a stack of plate-shaped fins (8.1) and the outer tube (40, 60) surrounds the inner tube (6, 22) running through the stack of fins in coils only in the region of straight sections.

7. Device according to claim 4 or 5, wherein the inner tube (6, 22) guided in coils through the evaporator is surrounded, over its whole length, including curves (6a) by the outer tube (40, 60).

8. Device according to claim 4, wherein a corrugated sheet (44) is provided in the hollow space (41, 61), which element abuts against the inner circumference of the outer tube (40, 60) and against the outer circumference of the inner tube (6, 22).

9. Use of the device according to claim 4 as calorimeter, wherein the evaporator (8) is arranged in a hollow element which is largely closed and insulated against heat dissipation outwards, such as for example in an item of refrigeration equipment, and wherein, during operation of the cooling circuit (K), the fan (80) is switched off at the evaporator (8) and heated heat transfer medium is guided through the defrosting circuit (A) until an equilibrium between the added quantity of heat and a quantity of heat absorbed by refrigerant in the evaporator is set, while the temperature of the refrigerant is held substantially constant, whereby the refrigerating performance of the evaporator is ascertained using the added heating capacity for the defrosting circuit (A) of the device.

## Revendications

1. Procédé de dégivrage d'un évaporateur (8) d'un circuit frigorifique (K) servant de refroidisseur d'air, en particulier dans des meubles frigorifiques et des chambres froides,
dans lequel une formation de givre ou de glace sur l'évaporateur est dégivrée par un fluide caloporteur qui est guidé à travers un circuit de dégivrage (A) et chauffé pour le dégivrage, tandis que le processus de refroidissement du circuit frigorifique (K) de l'évaporateur (8) est arrêté,
**caractérisé en ce que**
le fluide caloporteur du circuit de dégivrage (A) est guidé en mode de dégivrage par une enveloppe tubulaire entourant au moins par sections les conduites tubulaires de l'évaporateur (8) transportant le fluide frigorigène, le long de la surface de la circonférence extérieure des conduites de fluide frigorigène (6), sur leur dimension longitudinale dans l'évaporateur (8).

2. Procédé selon la revendication 1, dans lequel une cavité (41) est formée au moins par sections sur la conduite de réfrigérant (6) dans l'évaporateur (8), cavité à travers laquelle le fluide caloporteur du circuit de dégivrage (A) est guidé.

3. Procédé selon la revendication 1 ou 2, dans lequel, pendant le mode de refroidissement, l'écoulement du fluide caloporteur dans le circuit de dégivrage (A) est interrompu et, pendant le mode de dégivrage, le fluide caloporteur circule dans le circuit de dégivrage (A), tandis que l'écoulement du fluide frigorigène dans la conduite de fluide frigorigène (6, 60) est interrompu dans l'évaporateur (8).

4. Dispositif de dégivrage d'un évaporateur d'un circuit de réfrigération servant de refroidisseur d'air dans des meubles frigorifiques ou des chambres froides, comprenant
un évaporateur (8), un ventilateur (80) pour souffler de l'air à refroidir à travers l'évaporateur,
un circuit frigorifique (K) raccordé à l'évaporateur (8) avec des moyens frigorifiques (6) et
un circuit de dégivrage (A) conduisant un fluide caloporteur, dont la tuyauterie passe par la zone de l'évaporateur,
dans lequel l'évaporateur (8) contient au moins en partie ou en totalité un fluide caloporteur.
une enveloppe tubulaire (40, 60) est formée par sections autour d'un tube intérieur (6, 22) d'un fluide frigorigène du circuit frigorifique (K), qui forme une cavité (41, 61) autour du tube intérieur (6, 22), qui est reliée à la conduite du circuit de dégivrage (A) pour le fluide caloporteur, et au moins un élément d'écartement (44) conducteur de la chaleur étant prévu dans la cavité (41, 61) entre le tube intérieur (6, 22) et le tube extérieur (40, 60).

5. Dispositif selon la revendication 4, dans lequel des lamelles (8.1) de l'évaporateur (8) sont appliquées en contact de conduction thermique sur la périphérie extérieure du tube extérieur (40, 60).

6. Dispositif selon la revendication 4 ou 5, dans lequel le tube intérieur (6, 22) est guidé en spires à travers un empilement de lamelles (8.1) en forme de plaque et le tube extérieur (40, 60) entoure le tube intérieur (6, 22) guidé en spires à travers l'empilement de lamelles uniquement dans la zone de tronçons rectilignes.

7. Dispositif selon la revendication 4 ou 5, dans lequel le tube intérieur (6, 22) traversant l'évaporateur en spires est entouré par le tube extérieur (40, 60) sur toute sa longueur, y compris les coudes (6a).

8. Dispositif selon la revendication 4, dans lequel il est prévu comme élément d'écartement une tôle ondulée (44) dans la cavité (41, 61), qui s'appuie sur la périphérie intérieure du tube extérieur (40, 60) et sur la périphérie extérieure du tube intérieur (6, 22).

9. Utilisation du dispositif selon la revendication 4 en tant que calorimètre, l'évaporateur (8) étant disposé dans une cavité largement fermée et isolée de l'émission de chaleur vers l'extérieur, comme par exemple dans le cas d'un meuble frigorifique, et le ventilateur (80) étant arrêté au niveau de l'évaporateur (8) pendant le fonctionnement du circuit frigorifique (K) et du fluide caloporteur chauffé étant acheminé à travers le circuit de dégivrage (A), jusqu'à ce qu'un équilibre soit établi entre la quantité de chaleur amenée d'une part et la quantité de chaleur absorbée par le fluide frigorigène dans l'évaporateur d'autre part, après quoi la puissance frigorifique de l'évaporateur est déterminée à l'aide de la puissance de chauffage amenée.
